# EUROPÄISCHE PATENTSCHRIFT

(11) **EP 4 632 180 B1**
(45) Veröffentlichungstag und Bekanntmachung des Hinweises auf die Patenterteilung: **03.06.2026**
(21) Anmeldenummer: 25167998.1
(22) Anmeldetag: 02.04.2025
(51) Int. Cl.: E05C 9/02, E05C 17/28, E05C 9/24

(54) **BESCHLAGANORDNUNG FÜR EIN FENSTER, EINE TÜR ODER DERGLEICHEN ZUR BETÄTIGUNG EINER FESTSTELLBREMSE**
FITTING ASSEMBLY FOR A WINDOW, A DOOR OR THE LIKE FOR ACTUATING A PARKING BRAKE
ENSEMBLE FERRURE POUR UNE FENÊTRE, UNE PORTE OU ANALOGUE POUR L'ACTIONNEMENT D'UN FREIN DE STATIONNEMENT

(30) Priorität: 09.04.2024 DE 102024203222
(43) Veröffentlichungstag der Anmeldung: 15.10.2025
(73) Patentinhaber: Roto Frank Fenster- und Türtechnologie GmbH, 70771 Leinfelden-Echterdingen (DE)
(72) Erfinder: Marton, Laszlo, 9400 Sopron (HU); Egresits, Arpad, 9400 Sopron (HU); Haller, Vencel, 9444 Fertöszentmiklos (HU)
(74) Vertreter: Kohler Schmid Möbus Patentanwälte

(56) Entgegenhaltungen:
- WO-A1-2005/080723
- SE-B- 459 676

## Beschreibung

Die Erfindung betrifft eine Beschlaganordnung für ein Fenster, eine Tür oder dergleichen zur Betätigung einer Feststellbremse mit einem durch eine Treibstange antreibbaren und zwischen zwei Endstellungen bewegbaren Riegelelement, sowie mit einem auf einer Betätigungswelle der Feststellbremse drehfest anordenbaren Übertragungselement, wobei das Riegelelement einen ersten Koppelabschnitt und das Übertragungselement einen zweiten Koppelabschnitt aufweist.

Eine solche Beschlaganordnung ist beispielsweise aus der WO 2005 / 080 723 A1 bekannt.

Feststellbremsen für Fenster oder Türe sind grundsätzlich bekannt. Sie dienen dazu, den geöffneten Flügel in einer beliebigen Position zum Rahmen zu halten. Ziel ist es, die Feststellbremse durch Drehen des Griffs zu aktivieren. Um die Feststellbremse zu betätigen, muss die Betätigungswelle gedreht werden. Durch die Koppelabschnitte wird die Linearbewegung der Treibstange in eine Drehbewegung der Betätigungswelle umgesetzt. Bei der Lösung des oben bezeichneten Standes der Technik sind die Koppelabschnitte stets miteinander in Eingriff. Der Hub der Treibstange ist dadurch sehr begrenzt.

Aufgabe der vorliegenden Erfindung ist es daher, eine Beschlaganordnung der eingangs genannten Art derart weiterzubilden, dass zum einen die Betätigung der Feststellbremse sichergestellt ist und zum anderen der Hub der Treibstange nicht durch die Feststellbremse limitiert wird.

Gelöst wird diese Aufgabe erfindungsgemäß durch eine Beschlaganordnung für ein Fenster, eine Türe oder dergleichen zur Betätigung einer Feststellbremse mit einem durch eine Treibstange antreibbaren und zwischen zwei Endstellungen bewegbaren Riegelelement, sowie mit einem auf einer Betätigungswelle der Feststellbremse drehfest anordenbaren Übertragungselement, wobei das Riegelelement einen ersten Koppelabschnitt und das Übertragungselement einen zweiten Koppelabschnitt aufweist und wobei die Koppelabschnitte zur Übertragung der Bewegung des Riegelelements auf das Übertragungselement koppelbar sind und in zumindest einer Endstellung des Riegelelements entkoppelt sind. Je nach Stellung des Riegelelements sind die beiden Koppelabschnitte somit gekoppelt oder entkoppelt. Das Riegelelement kann somit einen größeren Hub ausführen als im Stand der Technik bzw. es kann auf Hubausgleichselemente verzichtet werden. Insbesondere kann vorgesehen sein, dass die Feststellbremse nur in einem mittleren Hubbereich des Riegelelements betätigt wird.

Besondere Vorteile ergeben sich, wenn die Koppelabschnitte jeweils als Verzahnung ausgebildet sind. Insbesondere können die Koppelabschnitte als Ritzelabschnitt oder Zahnstangenabschnitt ausgebildet sein. Derartig ausgebildete Koppelabschnitte können einfach miteinander in Eingriff und außer Eingriff gebracht werden.

Eine besonders einfache Ausgestaltung ergibt sich, wenn einer der Koppelabschnitte als Zahn und der andere Koppelabschnitt als Zahnlücke ausgebildet ist. Beispielsweise kann an dem Riegelelement ein Zahn und an dem Übertragungselement eine Zahnlücke ausgebildet sein. Während einer Bewegung des Riegelelements beispielsweise nach oben, kann der Zahn in Eingriff mit der Zahnlücke gelangen und dabei das Übertragungselement mitnehmen, wodurch die Betätigungswelle verdreht wird, um die Feststellbremse zu aktivieren. Wird das Riegelelement danach weiterbewegt, gelangt der Zahn wieder außer Eingriff mit der Zahnlücke.

Die Zuverlässigkeit der Feststellbremse kann verbessert werden, wenn an dem Riegelelement eine Rückdrehsicherung ausgebildet ist, die ein unbeabsichtigtes Lösen der Feststellbremse verhindert. Beispielsweise kann der Zahn, der nicht mehr in Eingriff mit der Zahnlücke steht, mit einem Anschlag des Übertragungselements zusammenwirken und somit ein Zurückdrehen der Betätigungswelle und in der Folge ein Lösen der Feststellbremse verhindern. Erst wenn das Riegelelement wieder nach unten bewegt wird und der Zahn in Eingriff mit der Zahnlücke ist, wird das Übertragungselement und somit die Betätigungswelle für eine Bewegung zum Lösen der Feststellbremse zugelassen.

Weitere Vorteile ergeben sich, insbesondere wenn der Flügel geschlossen ist, wenn ein Schließstück vorgesehen ist, in das das Riegelelement in einer Verriegelungs- bzw. Bremsstellung eingreifen kann. Somit kann ein Flügel beispielsweise in einem oberen Eckbereich mit einem Rahmen verriegelt werden. Zusätzlich wird, wenn das Riegelelement vollständig ausgefahren ist, die Feststellbremse aktiviert. Ein Flügel ist somit doppelt gesichert. Weiterhin kann an der Treibstange ein Riegelzapfen angeordnet sein, der ebenfalls in ein Schließstück eingreift, so dass eine weitere Verriegelungsposition ausgebildet wird.

Besonders bevorzugt ist es, wenn das Riegelelement einen Hub von mindestens 15 mm, vorzugsweise mindestens 18 mm, ausführen kann. Dadurch ist sichergestellt, dass das Riegelelement in ein korrespondierendes Schließstück eingreift. Selbst ein größerer oberer Falzluftbereich zwischen Flügel und festem Rahmen kann durch das Riegelelement bei einem solchen Hub überbrückt werden.

Weiterhin kann ein Gehäuse vorgesehen sein, in dem das Übertragungselement und/oder die Betätigungswelle gelagert oder lagerbar ist/sind. Das Gehäuse kann beispielsweise so ausgebildet sein, dass es in einer Beschlagteilnut aufgenommen wird.

Die Montage der Beschlaganordnung kann vereinfacht werden, wenn das Gehäuse zweiteilig ausgebildet ist. Somit kann das Übertragungselement gegebenenfalls gemeinsam mit der Betätigungswelle in einen Gehäuseteil eingelegt werden und dann durch den zweiten Gehäuseteil im Gehäuse fixiert werden.

Die Gehäuseteile können miteinander verrastbar sein. Somit kann das Gehäuse werkzeuglos montiert werden.

Die Verrastbarkeit kann besonders einfach dadurch realisiert werden, dass ein Gehäuseteil aus Metall und das andere Gehäuseteil aus Kunststoff ausgebildet ist. Der Kunststoffteil kann nachgiebig, insbesondere elastisch, sein, so dass dadurch eine Verrastung einfacher erfolgen kann. Der aus Metall ausgebildete Gehäuseteil kann Schraublöcher aufweisen, so dass das Gehäuseteil und damit das gesamte Gehäuse am Flügel fixiert werden kann.

An dem Riegelelement kann ein erstes Führungselement und an dem Übertragungselement kann ein zweites Führungselement angeordnet sein, die bei geöffneter Feststellbremse zusammenwirken. Insbesondere kann dadurch eine Mittenfixierung realisiert werden, so dass der Beschlag in der korrekten Stellung am Flügel montiert werden kann. Außerdem kann durch das Zusammenwirken der beiden Führungselemente eine Drehsicherung realisiert werden. Dadurch kann verhindert werden, dass sich die Betätigungswelle unbeabsichtigt verdreht und die Feststellbremse unbeabsichtigt aktiviert wird. Beispielsweise kann an dem Übertragungselement eine Nut vorgesehen sein und an dem Riegelelement ein Steg, der in der Nut geführt ist.

Gemäß einer weiteren Ausgestaltung der Erfindung kann eine Treibstange vorgesehen sein und das Riegelelement kann ohne Hubausgleich mit der Treibstange gekoppelt sein. Dadurch ist eine direkte Koppelung von Riegelelement und Treibstange möglich. Es müssen keine zusätzlichen Elemente vorgesehen werden, um einen Hubausgleich zu realisieren.

In den Rahmen der Erfindung fällt außerdem ein Fenster, eine Tür oder dergleichen mit einer erfindungsgemäßen Beschlaganordnung.

Weitere Merkmale und Vorteile der Erfindung ergeben sich aus der nachfolgenden Beschreibung von Ausführungsbeispielen der Erfindung anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung in verschiedenen Stadien der Benutzung dargestellt und in der nachfolgenden Beschreibung näher erläutert.

Es zeigen:
- Fig. 1: eine perspektivische Ansicht eines Fensters mit geöffnetem Flügel und erfindungsgemäßer Beschlaganordnung;
- Fig. 2: eine teilweise Explosions-Darstellung einer ersten Ausführungsform der erfindungsgemäßen Beschlaganordnung;
- Fig. 3: eine Seitenansicht der Beschlaganordnung gemäß der ersten Ausführungsform;
- Fig. 4: eine Schnittdarstellung gemäß der Linie IV-IV der Figur 3;
- Fig. 5a-d: verschiedene Riegelstellungen zur Erläuterung der Aktivierung der Feststellbremse;
- Fig. 6: eine Schnittdarstellung durch ein Fenster mit geschlossenem Flügel;
- Fig. 7: eine der Figur 2 entsprechende Darstellung einer zweiten Ausführungsform der erfindungsgemäßen Beschlaganordnung;
- Fig. 8: eine der Figur 3 entsprechende Darstellung einer zweiten Ausführungsform der Beschlaganordnung;
- Fig. 9: eine Schnittdarstellung gemäß der Linie IX-IX in der Figur 8;
- Fig.10a-c: Darstellungen zur Erläuterung der zweiten Ausführungsform der Beschlaganordnung;
- Fig. 11: ein zweiteiliges Gehäuse.

Die Figur 1 zeigt in perspektivischer Darstellung teilweise ein Fenster 10 mit einem festen Rahmen 12 und einem Flügel 14. Der Flügel 14 ist in der gezeigten Stellung geöffnet. In der gezeigten Öffnungsstellung ist der Flügel 14 festgelegt und zwar durch eine Feststellbremse 16. Die Feststellbremse 16 weist einen Schieber 18 auf, der relativ zu einer Führung 20 bewegbar ist, wenn die Feststellbremse 16 gelöst ist. Der Schieber 18 ist über eine Betätigungswelle 22 einer Beschlaganordnung 24 in unterschiedlichen Relativstellungen zur Führung 20 festlegbar. Der Schieber 18 ist über einen Lenker 26 mit dem festen Rahmen 12 gekoppelt.

Die Beschlaganordnung 24 weist ein Getriebe 28 auf, durch das eine Drehbewegung einer nicht gezeigten Betätigungshandhabe, beispielsweise einem Griff, in eine Linearbewegung einer Treibstange 30 umsetzbar ist. Die Treibstange 30 ist mit einem hier nicht dargestellten Riegelelement gekoppelt, das im Bereich eines Gehäuses 32 mit einem Übertragungselement 34 zusammenwirken kann, welches drehfest mit der Betätigungswelle 22 verbunden ist.

Die Figur 2 zeigt die Beschlaganordnung 24 in einer teilweisen Explosionsdarstellung. Hier ist nun das Riegelelement 36 erkennbar, das mit der Treibstange 30 über einen Koppelabschnitt 31 koppelbar ist und von dieser in Doppelpfeilrichtung 38 antreibbar ist. Mit dem Riegelelement 36 ist ein Riegelzapfen 40 gekoppelt, der in einer Schließstellung zusätzlich zur Verriegelung des Flügels 14 am Rahmen 12 dient. Zu erkennen ist, dass das Übertragungselement 34 im Gehäuse 32 gelagert ist. Die Betätigungswelle 22 weist einen abgeflachten Abschnitt 40 auf, der eine drehfeste Anordnung des Übertragungselements 34 an der Betätigungswelle 22 erlaubt, wobei das Übertragungselement 34 eine Aufnahme aufweist, deren Querschnitt an den Querschnitt der Betätigungswelle 22 angepasst ist.

Die Figur 3 zeigt eine Seitenansicht der Beschlaganordnung 24. Die bislang beschriebenen Elemente sind mit entsprechenden Bezugsziffern eingetragen.

Die Figur 4 zeigt eine Schnittdarstellung gemäß der Linie IV-IV der Figur 3.

In der Figur 4 ist zu erkennen, dass an dem Riegelelement 36 ein Koppelabschnitt 42 angeordnet ist, welcher im gezeigten Ausführungsbeispiel als Zahn ausgebildet ist. Am Übertragungselement 34 ist dagegen ein Koppelabschnitt 44 angeordnet, welcher als Zahnlücke ausgebildet ist. Das Riegelelement 36 befindet sich in seiner unteren Endstellung. Die Koppelabschnitte 42, 44 sind voneinander beabstandet und nicht miteinander gekoppelt. Weiterhin ist zu erkennen, dass die Betätigungswelle 22 in der Aufnahme 46 des Übertragungselements 34 aufgenommen ist und das Übertragungselement 34 drehfest auf der Betätigungswelle 22 angeordnet ist.

Die perspektivische Darstellung der Figur 5a entspricht im Wesentlichen der Figur 4. Das Riegelelement 36 befindet sich in seiner unteren Endstellung. Die Koppelabschnitte 42, 44 sind nicht miteinander gekoppelt. Wird die Treibstange 30 betätigt und somit das Riegelelement 36 nach oben bewegt, wie dies in der Figur 5b zu sehen ist, gelangt der Koppelabschnitt 42 in Eingriff mit dem Koppelabschnitt 44. Das Übertragungselement 34 wird noch nicht verdreht. Wird die Treibstange 30 und damit das Riegelelement 36 weiter nach oben bewegt, so wird das Übertragungselement 34 durch das Riegelelement 36 aufgrund der Kopplung der Koppelabschnitte 42, 44 mitgenommen, so dass das Übertragungselement 34 und damit die Betätigungswelle 22 verdreht werden, siehe Figur 5c.

In der Figur 5d ist eine weitere Endstellung des Riegelelements 36 gezeigt. Diese Stellung entspricht einer Bremsstellung der Feststellbremse 16. Die Betätigungswelle 22 ist maximal verdreht. Der Koppelabschnitt 42 befindet sich nicht mehr vollständig im Koppelabschnitt 44. Diese sind zumindest teilweise entkoppelt. Dagegen stellt der Koppelabschnitt 42 eine Rückdrehsicherung dar, da ein Anschlag 46 des Übertragungselements 34 durch den Koppelabschnitt 42 blockiert ist. Weiterhin ist zu erkennen, dass das Riegelelement 36 mit seinem freien Ende 48 nach oben über das Gehäuse 32, welches in der Beschlagteilnut des Flügels 14 angeordnet sein kann, übersteht. Das freie Ende 48 des Riegelelements 36 kann somit mit einem am festen Rahmen 12 angeordneten Schließstück 50 zusammenwirken, wie dies in der Figur 6 gezeigt ist. In einer oberen Endstellung des Riegelelements 36 greift demnach das freie Ende 48 des Riegelelements 36 in das Schließstück 50 ein, wenn sich der Flügel 14 in einer Schließstellung befindet. Somit erfolgt eine zusätzliche Verriegelung des Flügels 14 am Rahmen 12.

Das Öffnen der Feststellbremse erfolgt in umgekehrter Reihenfolge der Figuren 5a - 5d. Wenn das Riegelelement 36 über die Treibstange 30 zurückgezogen wird, gelangt der Koppelabschnitt 42 in den Koppelabschnitt 44 und nimmt dann bei einer weiteren Bewegung des Riegelelements 36 nach unten das Übertragungselement 34 mit, so dass die Feststellbremse 16 geöffnet wird. Nach dem Öffnen der Feststellbremse 16 wird das Riegelelement 36 weiter nach unten bewegt, so dass die Koppelabschnitte 42, 44 entkoppelt werden. Aufgrund der Entkopplung ist es möglich, für die Bewegung des Riegelelements 36 einen größeren Hub vorzusehen als im Stand der Technik.

Die Figur 7 zeigt eine alternative Ausgestaltung einer erfindungsgemäßen Beschlaganordnung 124. Auch die Beschlaganordnung 124 weist die Treibstange 30 auf, die mit dem Koppelabschnitt 31 koppelbar und in Doppelpfeilrichtung 38 bewegbar ist. Durch die Treibstange 30 kann ein Riegelelement 136 bewegt werden. Das Riegelelement 136 wirkt mit einem in einem Gehäuse 132 gelagerten Übertragungselement 134 zusammen. In das Übertragungselement 134 ist die Betätigungswelle 22 einsteckbar, so dass Übertragungselement 134 und Betätigungswelle 22 drehfest miteinander verbunden sind. Über die Treibstange 30 kann ebenfalls ein Riegelzapfen 40 bewegt werden.

Die Figur 8 zeigt eine Darstellung analog zur Figur 3 der Beschlaganordnung 124. Bereits vorher beschriebene Elemente sind mit entsprechenden Bezugsziffern eingetragen.

Die Figur 9 zeigt eine Schnittdarstellung entlang der Linie IX-IX der Figur 8. Hier ist zu erkennen, dass das Riegelelement 136 ebenfalls einen als Zahn ausgebildeten Koppelabschnitt 42 aufweist, welcher mit einem als Zahnlücke ausgebildeten Koppelabschnitt 44 des Übertragungselements 134 zusammenwirken kann. Das Riegelelement 136 weist zusätzlich ein als Vorsprung ausgebildetes Führungselement 150 auf, welches bezogen auf die Breite des Riegelelements 136 mittig angeordnet ist. Weiterhin ist das Führungselement 150 oben am Riegelelement 136 angeordnet. In der gezeigten Stellung, in der die Koppelabschnitte 42, 44 noch nicht in Eingriff miteinander sind, ragt das Führungselement 150 in ein als Nut ausgebildetes korrespondierendes Führungselement 152 des Übertragungselements 134. Das Führungselement 152 ist insbesondere schlitz- oder nutartig ausgebildet. Durch die Führungselemente 150, 152 wird zum einen das Übertragungselement 134 und damit die Betätigungswelle 22 in einer Montageposition gehalten, so dass bei Montage der Beschlaganordnung 124 das Übertragungselement 134 und die Betätigungswelle 22 richtig orientiert sind. Bei installierter Beschlaganordnung 124 sorgt das Zusammenwirken der Führungselemente 150, 152 in der gezeigten Stellung dafür, dass das Übertragungselement 134 nicht unbeabsichtigt verdreht werden kann. Die Feststellbremse 16 wird demnach zuverlässig in einer Offenstellung gehalten.

Eine korrespondierende Stellung in einer perspektivischen Ansicht ist in der Figur 10a gezeigt. Die Koppelabschnitte 42, 44 sind noch nicht miteinander in Eingriff. Das Riegelelement 136 ist in einer unteren Endlage. Wird das Riegelelement 136, wie dies in der Figur 10b gezeigt ist, nach oben bewegt, so gelangen die Führungselemente 150, 152 außer Eingriff, weil das Führungselement 150 das Führungselement 152 nach oben verlässt. Das Übertragungselement 134 wird somit für eine Drehbewegung freigegeben, die durch das Zusammenwirken der Koppelabschnitte 42, 44 initiiert wird. Wird das Riegelelement 136 noch weiter nach oben bewegt, wie dies in der Figur 10c gezeigt ist, befindet sich die Feststellbremse 16 in einer Bremsposition. Der Koppelabschnitt 42 ist außerhalb des Koppelabschnitts 44 und wirkt mit einem Anschlag 146 zusammen, so dass eine Rückdrehsicherung aktiv ist. Das freie Ende 148 des Riegelelements 136 steht über das Gehäuse 132 so weit vor, dass das freie Ende 148 mit einem korrespondierenden Schließstück zusammenwirken kann.

Die Figur 11 zeigt, dass das Gehäuse 132 zweiteilig ausgebildet ist und zwar mit einem oberen Gehäuseteil 133 und einem unteren Gehäuseteil 131. Das obere Gehäuseteil 133 kann aus Metall ausgebildet sein, während das untere Gehäuseteil 131 aus Kunststoff ausgebildet sein kann. Das untere Gehäuseteil 131 kann mit dem oberen Gehäuseteil 133 verrastet werden. Vor der Verrastung kann das Übertragungselement 134, welches eine im Querschnitt auf den Querschnitt der Betätigungswelle 22 angepasste Öffnung aufweist, zwischen die Gehäuseteile 131, 133 eingelegt werden. Durch die Verrastung der Gehäuseteile 131, 133 wird das Übertragungselement 134 zuverlässig im Gehäuse 132 gelagert.

Das Gehäuseteil 133 weist Schrauböffnungen 135 auf, durch die hindurch Schrauben geführt werden können, um das Gehäuse 132 und somit die Beschlaganordnung 124 am Flügel 14 zu befestigen.

## Patentansprüche

1. Beschlaganordnung (24, 124) für ein Fenster (10), eine Tür oder dgl. zur Betätigung einer Feststellbremse (16) mit einem durch eine Treibstange (30) antreibbaren und zwischen zwei Endstellungen bewegbaren Riegelelement (36, 136) sowie mit einem auf einer Betätigungswelle (22) der Feststellbremse (16) drehfest anordenbarem Übertragungselement (34, 134), wobei das Riegelelement (36, 136) einen ersten Koppelabschnitt (42) und das Übertragungselement (34, 134) einen zweiten Koppelabschnitt (44) aufweist, **dadurch gekennzeichnet, dass** die Koppelabschnitte (42, 44) zur Übertragung einer Bewegung des Riegelelements (36, 136) auf das Übertragungselement (34, 134) koppelbar sind und in zumindest einer Endstellung des Riegelelements (36, 136) entkoppelt sind.

2. Beschlaganordnung (24, 124) nach Anspruch 1, **dadurch gekennzeichnet, dass** die Koppelabschnitte (42, 44) jeweils als Verzahnung ausgebildet sind.

3. Beschlaganordnung (24, 124) nach einem der vorhergehenden Ansprüche, **dadurch gekennzeichnet, dass** einer der Koppelabschnitte (42, 44) als Zahn und der andere Koppelabschnitt (42, 44) als Zahnlücke ausgebildet ist.

4. Beschlaganordnung (24, 124) nach einem der vorhergehenden Ansprüche, **dadurch gekennzeichnet, dass** an dem Riegelelement (36, 136) eine Rückdrehsicherung ausgebildet ist, die ein unbeabsichtigtes Lösen der Feststellbremse (16) verhindert.

5. Beschlaganordnung (24, 124) nach einem der vorhergehenden Ansprüche, **dadurch gekennzeichnet, dass** ein Schließstück (50) vorgesehen ist, in das das Riegelelement (36, 136) in einer Verriegelungs- bzw. Bremsstellung eingreifen kann.

6. Beschlaganordnung (24, 124) nach einem der vorhergehenden Ansprüche, **dadurch gekennzeichnet, dass** das Riegelelement (36, 136) einen Hub von mindestens 15mm, vorzugsweise mindestens 18mm ausführen kann.

7. Beschlaganordnung (24, 124) nach einem der vorhergehenden Ansprüche, **dadurch gekennzeichnet, dass** ein Gehäuse (32, 132) vorgesehen ist, in dem das Übertragungselement (34, 134) und/oder die Betätigungswelle (22) gelagert oder lagerbar ist.

8. Beschlaganordnung (24, 124) nach Anspruch 7, **dadurch gekennzeichnet, dass** das Gehäuse (32, 132) zweiteilig ausgebildet ist.

9. Beschlaganordnung (24, 124) nach Anspruch 8, **dadurch gekennzeichnet, dass** die Gehäuseteile (131, 133) miteinander verrastbar sind.

10. Beschlaganordnung (24, 124) nach einem der vorhergehenden Ansprüche, **dadurch gekennzeichnet, dass** ein Gehäuseteil (131, 133) aus Metall und das andere Gehäuseteil (131, 133) aus Kunststoff ausgebildet ist.

11. Beschlaganordnung (24, 124) nach einem der vorhergehenden Ansprüche, **dadurch gekennzeichnet, dass** an dem Riegelelement (36, 136) ein erstes Führungselement (150) und an dem Übertragungselement (34, 134) ein zweites Führungselement (152) angeordnet sind, die bei geöffneter Feststellbremse (16) zusammenwirken.

12. Beschlaganordnung (24, 124) nach einem der vorhergehenden Ansprüche, **dadurch gekennzeichnet, dass** eine Treibstange (30) vorgesehen ist und das Riegelelement (36, 136) ohne Hubausgleich mit der Treibstange (30) gekoppelt ist.

13. Fenster (10), Tür oder dgl. mit einer Beschlaganordnung (24, 124) nach einem der vorhergehenden Ansprüche.

## Claims

1. Fitting assembly (24, 124) for a window (10), a door, or the like, for actuating a locking brake (16), comprising a latch element (30) that can be driven by a drive rod (30) and moved between two end positions (36, 136) as well as a transmission element (34, 134) which can be rotatably mounted on an actuating shaft (22) of the locking brake (16), wherein the latch element (36, 136) has a first coupling section (42) and the transmission element (34, 134) has a second coupling section (44), **characterized in that** the coupling sections (42, 44) are couplable to transmit a movement of the locking element (36, 136) to the transmission element (34, 134) and are disengaged in at least one end position of the latch element (36, 136).

2. Fitting assembly (24, 124) according to claim 1, **characterized in that** the coupling sections (42, 44) are each formed as toothing.

3. A hardware assembly (24, 124) according to one of the preceding claims, **characterized in that** one of the coupling sections (42, 44) is formed as a tooth and the other coupling section (42, 44) is formed as a tooth gap.

4. A fitting assembly (24, 124) according to one of the preceding claims, **characterized in that** reverse motion lock is formed on the latch element (36, 136), which prevents unintentional release of the locking brake (16).

5. Fitting assembly (24, 124) according to one of the preceding claims, **characterized in that** a striker (50) is provided, into which the latch element (36, 136) can engage in a locking or braking position.

6. Fitting assembly (24, 124) according to one of the preceding claims, **characterized in that** the latch element (36, 136) can perform a stroke of at least 15 mm, preferably at least 18 mm.

7. A fitting assembly (24, 124) according to one of the preceding claims, **characterized in that** a housing (32, 132) is provided in which the transmission element (34, 134) and/or the actuating shaft (22) is mounted or can be mounted.

8. Fitting assembly (24, 124) according to claim 7, **characterized in that** the housing (32, 132) is designed in two parts.

9. Fitting assembly (24, 124) according to claim 8, **characterized in that** the housing parts (131, 133) are interlockable with one another.

10. A fitting assembly (24, 124) according to one of the preceding claims, **characterized in that** one housing part (131, 133) is made of metal and the other housing part (131, 133) is made of plastic.

11. A hardware assembly (24, 124) according to one of the preceding claims, **characterized in that** a first guide element (150) is arranged on the latch element (36, 136) and a second guide element (152) on the transmission element (34, 134), which cooperate when the locking brake (16) is released.

12. A hardware assembly (24, 124) according to any one of the preceding claims, **characterized in that** a drive rod (30) is provided and the latch element (36, 136) is coupled to the drive rod (30) without stroke compensation.

13. A window (10), door, or the like, comprising a hardware assembly (24, 124) according to one of the preceding claims.

## Revendications

1. Ensemble de ferrure (24, 124) pour une fenêtre (10), une porte ou similaire, destiné à l'actionnement d'un frein de stationnement (16), comprenant un élément de verrouillage (36, 136) pouvant être entraîné par une tringle (30) et mobile entre deux positions extrêmes (36, 136) ainsi qu'un élément de transmission (34, 134) pouvant être monté de manière solidaire en rotation sur un arbre d'actionnement (22) du frein de stationnement (16), l'élément de verrouillage (36, 136) comporte une première partie d'accouplement (42) et l'élément de transmission (34, 134) une deuxième partie d'accouplement (44), **caractérisé en ce que** les parties d'accouplement (42, 44) peuvent être couplées pour transmettre un mouvement de l'élément de verrouillage (36, 136) à l'élément de transmission (34, 134) et sont désaccouplées dans au moins une position extrêmede l'élément de verrouillage (36, 136).

2. Ensemble de ferrure (24, 124) selon la revendication 1, **caractérisé en ce que** les sections d'accouplement (42, 44) sont chacune réalisées sous forme de denture.

3. Ensemble de ferrure (24, 124) selon l'une des revendications précédentes, **caractérisé en ce que** l'une des sections d'accouplement (42, 44) est réalisée sous forme de dent et l'autre section d'accouplement (42, 44) sous forme d'espace entre les dents.

4. Ensemble de ferrure (24, 124) selon l'une des revendications précédentes, **caractérisé en ce qu'**un dispositif anti-retour est formé sur l'élément de verrouillage (36, 136), lequel empêche un desserrage involontaire du frein de stationnement (16).

5. Ensemble de ferrure (24, 124) selon l'une des revendications précédentes, **caractérisé en ce qu'**il est prévu une pièce de fermeture (50) dans laquelle l'élément de verrouillage (36, 136) peut s'engager dans une position de verrouillage ou de freinage.

6. Ensemble de ferrure (24, 124) selon l'une des revendications précédentes, **caractérisé en ce que** l'élément de verrouillage (36, 136) peut effectuer une course d'au moins 15 mm, de préférence d'au moins 18 mm.

7. Ensemble de ferrure (24, 124) selon l'une des revendications précédentes, **caractérisé en ce qu'**il est prévu un boîtier (32, 132) dans lequel l'élément de transmission (34, 134) et/ou l'arbre d'actionnement (22) est monté ou peut être monté.

8. Ensemble de ferrure (24, 124) selon la revendication 7, **caractérisé en ce que** le boîtier (32, 132) est réalisé en deux parties.

9. Ensemble de ferrure (24, 124) selon la revendication 8, **caractérisé en ce que** les parties de boîtier (131, 133) peuvent s'encliqueter l'une avec l'autre.

10. Ensemble de ferrure (24, 124) selon l'une des revendications précédentes, **caractérisé en ce qu'**une partie de boîtier (131, 133) est réalisée en métal et l'autre partie de boîtier (131, 133) en plastique.

11. Ensemble de ferrure (24, 124) selon l'une des revendications précédentes, **caractérisé en ce que**, sur l'élément de verrouillage (36, 136) et sur l'élément de transmission (34, 134) sont disposés respectivement un premier élément de guidage (150) et un deuxième élément de guidage (152), qui coopèrent lorsque le frein de stationnement (16) est desserré.

12. Ensemble de ferrures (24, 124) selon l'une des revendications précédentes, **caractérisé en ce qu'**une tringle (30) est prévue et que l'élément de verrouillage (36, 136) est couplé à la tringle (30) sans compensation de course.

13. Fenêtre (10), porte ou similaire, comportant un ensemble de ferrures (24, 124) selon l'une des revendications précédentes.
